# FASCICULE DE BREVET EUROPEEN

(11) **EP 2 190 059 B1**
(45) Date de publication et mention de la délivrance du brevet: **14.05.2014**
(21) Numéro de dépôt: 09173375.8
(22) Date de dépôt: 19.10.2009
(51) Int. Cl.: H01Q 1/12, H01Q 1/28

(54) **Antenne à longue focale, compacte, robuste et testable au sol, monteé sur satellite**
Kompakte und robuste Antenne mit langer Brennweite, zur Prüfung auf der Prüfbank und Einbau in einem Satellit
Compact and sturdy long focal antenna, designed to be bench tested and mounted on a satellite

(30) Priorité: 24.10.2008 FR 0805922
(43) Date de publication de la demande: 26.05.2010
(73) Titulaire: Thales, 92200 Neuilly Sur Seine (FR)
(72) Inventeur: Texier, Emmanuel, 06550 La Roquette sur Siagne (FR); Boban, Eric, 06210 Mandelieu (FR); Ramin, Stéphane, 83300 Châteaudouble (FR); Longo, Thierry, 06370 Mouans Sartoux (FR)
(74) Mandataire: Esselin, Sophie

(56) Documents cités:
- EP-A- 0 704 373
- WO-A-2005/097595
- GB-A- 2 127 624
- US-A- 5 257 034
- US-B1- 6 424 314

## Description

La présente invention se rapporte à une antenne à longue focale, compacte, robuste et testable au sol, montée sur satellite, et à titre d'exemple non limitatif, sur les satellites dont la hauteur est inférieure à la longueur focale de l'antenne.

Certains engins spatiaux, et en particulier des satellites de télécommunication, doivent être munis d'antennes à grande longueur focale (par exemple supérieure à 3,5 m), ce qui permet d'optimiser leurs performances.

De par leur conception, les antennes du type « simple offset » à réflecteur de grand diamètre (par exemple d'au moins 2 m) requièrent une longueur focale importante (supérieure ou égale à 1,5 fois le diamètre du réflecteur) pour éviter les problèmes de polarisations croisées. Il en résulte que, suivant la hauteur de la plate-forme porteuse d'une telle antenne, son intégration sur cette plate-forme peut être très difficile, ce qui obligeait à choisir une solution complexe et lourde, et parfois cette intégration peut se révéler impossible, obligeant à choisir un autre type d'antenne plus lourde et plus chère.

Plus en détail, les solutions de l'art antérieur sont les suivantes:
- Surélévation de la source de l'antenne : nécessite une structure porteuse de la source lourde et onéreuse, et le champ de vue de la source interfère avec la plate-forme et ses appendices. De plus, la face du satellite en vis-à-vis de la Terre est encombrée par la structure de support de la source, ce qui limite l'aménagement des autres antennes de la plate-forme.
- Utilisation d'un mécanisme de déploiement comportant trois axes dont deux axes de déploiement sont disposés de part et d'autre du bras du réflecteur de l'antenne (un du côté de la plate-forme et un du côté du réflecteur). Dans cette solution, le bras et les ferrures sont spécifiques et complexes, le réflecteur effectue un retournement (non testable au sol) lors de son déploiement.
- Antenne grégorienne : elle a une masse et un coût importants du fait qu'elle nécessite deux réflecteurs et des structures dédiées pour supporter la source et le réflecteur secondaire ; le contrôle thermique de la source est critique du fait que cette source est encaissée pour limiter l'encombrement vers l'extérieur du satellite, et la face tournée vers la Terre est encombrée par la structure porteuse du réflecteur secondaire, ce qui limite les possibilités d'aménagement des autres antennes.
- Antenne bi-grilles : ce type d'antenne présente l'avantage de ne pas nécessiter beaucoup de longueur focale - son ratio focale/diamètre est de l'ordre de 1 - et on peut donc parvenir à aménager des diamètres importants sur des plates-formes de hauteur réduite. Cependant, l'encombrement en configuration stockée, dû à la hauteur du raidisseur périphérique entre ses deux coques, pose des problèmes de compatibilité avec les coiffes des lanceurs de taille standard.

La présente invention a pour objet une antenne à longue focale, compacte, robuste et testable au sol, montée sur satellite, et à titre d'exemple non limitatif, sur les satellites dont la hauteur est inférieure à la longueur focale de l'antenne, cette antenne devant être plus légère, plus robuste et moins chère que les solutions existantes, facilement testable et n'apportant pas de gêne aux autres équipements du satellite porteur, que ce soit en position stockée ou en position déployée de l'antenne.

L'antenne conforme à l'invention est **caractérisée en ce qu**'elle comprend un réflecteur qui, en position stockée de l'antenne, a sa face active orientée à l'opposé de la structure de support de l'antenne, la tige de liaison du réflecteur avec le bras de déploiement étant alors dirigée vers le haut de la structure de support, l'articulation de cette tige avec le bras étant à un degré de liberté en rotation, le bras de déploiement du réflecteur étant relié à la structure porteuse de l'antenne par une articulation à au moins un degré de liberté en rotation fixée à cette structure, ce bras étant positionné entre le réflecteur et la structure en position stockée de l'antenne, le réflecteur étant alors appliqué contre cette structure.

Les notions de « haut » et « bas » des éléments considérés sont ici relatives à des éléments utilisée à bord d'un satellite évoluant dans l'espace, le « haut » étant la partie faisant face à la Terre de ces éléments.

La présente invention sera mieux comprise à la lecture de la description détaillée d'un mode de réalisation, pris à titre d'exemple non limitatif et illustré par le dessin annexé, sur lequel :
- les figures 1 à 3 sont des vues schématiques de profil d'un mode de réalisation de l'aménagement de l'antenne conforme à l'invention en différentes phases de déploiement, et
- la figure 4 est une vue de trois-quarts en perspective de la configuration de la figure 3.

Sur les figures du dessin, on n'a représenté que les éléments essentiels de l'antenne de l'invention et de sa structure de support nécessaires à la compréhension de l'invention. La flèche 1, dirigée vers le haut du dessin, indique la direction de la Terre, le satellite porteur étant supposé dans l'espace. Les figures 1 à 3 correspondent respectivement à l'état stocké, à un état intermédiaire du déploiement de l'antenne et à l'état déployé de l'antenne, la figure 4 étant une vue en perspective de la configuration de la figure 3, comme précisé ci-dessus.

L'antenne 2 de l'invention est fixée sur la face latérale 3A d'une structure de support 3 supportant d'autres dispositifs non représentés. La source 4 de l'antenne est fixée à la partie supérieure de la structure 3. Le réflecteur paraboloïde 5 de l'antenne comporte à sa face arrière une tige radiale de fixation 6 solidaire de la face arrière du réflecteur (coque et/ou toute autre structure arrière). La tige 6 est reliée par une articulation motorisée 7 (motorisée à l'aide d'un ressort à lame ou d'un moteur pas-à-pas) à un degré de liberté en rotation à une extrémité du bras 8 proprement dit de déploiement du réflecteur. L'autre extrémité du bras 8 est reliée par une articulation 9 à un support secondaire 10, lui-même fixé sur la structure 3. L'articulation 9 est à au moins un degré de liberté en rotation. En variante, l'articulation 9 est motorisée et comporte un ou deux moteurs électriques pas-à-pas, ou bien un ressort à lame (pour un seul degré de liberté en rotation).

Comme représenté en figure 1, à l'état stocké (antenne non encore en service), le bras 8 est replié et est sensiblement parallèle à la face 3A de la structure 3, l'articulation 7 étant plaquée contre la partie supérieure de la face 3A. La tige 6 et le réflecteur 5 sont également plaqués contre cette face 3A. Dans cette position, le réflecteur 5 ne dépasse pratiquement pas des côtés de la face 3A.

Comme représenté en figure 2, lors de la phase intermédiaire du déploiement de l'antenne 2, la motorisation - assurée par un ressort (mécanique) ou par un moteur pas-à-pas (électrique) - de l'articulation 9 écarte le bras 8 de la face 3A, tandis que celui de l'articulation 7 fait tourner la tige 6 qui tourne autour de l'axe de l'articulation 7 (en figure 2, la tige 6 est représentée après avoir subi une rotation d'environ 90°). La tige 6 tourne depuis sa position repliée (figure 1) jusqu'à la position d'utilisation normale du réflecteur 5 (voir figures 3 et 4) d'un angle d'environ 280°, tandis que le bras 8 effectue une rotation de 170° environ. Pour cette position d'utilisation normale du réflecteur 5, ce dernier est orienté vers la Terre, tout en étant, bien entendu, positionné correctement par rapport à la source 4. Les rotations du bras 8 et de la tige 6 peuvent être synchronisées, séquencées ou simultanées.

## Revendications

1. Antenne à longue focale, compacte, robuste et testable au sol, montée sur satellite, **caractérisée en ce qu'**elle comprend un réflecteur (5) qui, en position stockée de l'antenne (fig. 1), a sa face active orientée à l'opposé de la structure de support de l'antenne (3), la tige (6) de liaison du réflecteur avec le bras (8) de déploiement du réflecteur étant alors dirigée vers le haut de la structure de support, l'articulation (7) de cette tige avec le bras étant à un degré de liberté en rotation, le bras de déploiement étant relié à la structure porteuse de l'antenne par une articulation (9) à au moins un degré de liberté en rotation fixée à cette structure (3) (10), ce bras étant positionné entre le réflecteur et la structure en position stockée de l'antenne, le réflecteur étant alors appliqué contre cette structure.

2. Antenne à longue focale sur satellite selon la revendication 1, **caractérisée en ce que** l'articulation (7) entre la tige (6) de liaison du réflecteur avec le bras (8) de déploiement du réflecteur est motorisée par un ressort à lame.

3. Antenne à longue focale sur satellite selon la revendication 1, **caractérisée en ce que** l'articulation (7) entre la tige (6) de liaison du réflecteur avec le bras (8) de déploiement du réflecteur est motorisée par un moteur électrique pas-à-pas.

4. Antenne à longue focale sur satellite selon la revendication 1, **caractérisée en ce que** l'articulation (9) reliant le bras (8) de déploiement du réflecteur à la structure porteuse de l'antenne (3) (10) est du type à un degré de liberté en rotation.

5. Antenne à longue focale sur satellite selon la revendication 4, **caractérisée en ce que** l'articulation (9) est motorisée par un ressort à lame.

6. Antenne à longue focale sur satellite selon la revendication 4, **caractérisée en ce que** l'articulation (9) est motorisée par un moteur électrique pas-à-pas.

7. Antenne à longue focale sur satellite selon la revendication 1, **caractérisée en ce que** l'articulation (9) reliant le bras (8) de déploiement du réflecteur à la structure porteuse de l'antenne (3) (10) est du type à deux degrés de liberté en rotation.

8. Antenne à longue focale sur satellite selon la revendication 7, **caractérisée en ce que** l'articulation (9) est motorisée par deux moteurs électriques pas-à-pas.

9. Antenne à longue focale sur satellite selon la revendication 8, **caractérisée en ce que**, en position d'utilisation normale du réflecteur (5) (voir figures 3 et 4), l'un des deux axes de rotation est perpendiculaire à la face d'aménagement de l'antenne (3A).

## Patentansprüche

1. Kompakte und robuste Antenne mit langer Brennweite, die am Boden geprüft werden kann und an einem Satelliten montiert ist, **dadurch gekennzeichnet, dass** sie einen Reflektor (5) umfasst, dessen aktive Fläche in der verstauten Position der Antenne (Fig. 1) gegenüber der Tragstruktur der Antenne (3) orientiert ist, wobei ein Stab (6) zum Verbinden des Reflektors mit dem Ausfahrarm (8) des Reflektors dann zur Oberseite der Tragstruktur gerichtet ist, wobei das Gelenk (7) des Stabs mit dem Arm einen Drehfreiheitsgrad hat, wobei der Ausfahrarm mit der Tragstruktur der Antenne durch ein Gelenk (9) mit wenigstens einem Drehfreiheitsgrad mit dieser Struktur (3) (10) verbunden ist, wobei der Arm zwischen dem Reflektor und der Struktur in der verstauten Position der Antenne positioniert ist, wobei der Reflektor dann an dieser Struktur angebracht ist.

2. Antenne mit langer Brennweite an einem Satelliten nach Anspruch 1, **dadurch gekennzeichnet, dass** das Gelenk (7) zwischen dem Stab (6) zum Verbinden des Reflektors mit dem Ausfahrarm (8) des Reflektors von einer Blattfeder angetrieben wird.

3. Antenne mit langer Brennweite an einem Satelliten nach Anspruch 1, **dadurch gekennzeichnet, dass** das Gelenk (7) zwischen dem Stab (6) zum Verbinden des Reflektors mit dem Ausfahrarm (8) des Reflektors von einem elektrischen Schrittmotor angetrieben wird.

4. Antenne mit langer Brennweite an einem Satelliten nach Anspruch 1, **dadurch gekennzeichnet, dass** das Gelenk (9) zum Verbinden des Ausfahrarms (8) des Reflektors mit der Tragstruktur (3) (10) der Antenne vom Typ mit einem Drehfreiheitsgrad ist.

5. Antenne mit langer Brennweite an einem Satelliten nach Anspruch 4, **dadurch gekennzeichnet, dass** das Gelenk (9) von einer Blattfeder angetrieben wird.

6. Antenne mit langer Brennweite an einem Satelliten nach Anspruch 4, **dadurch gekennzeichnet, dass** das Gelenk (9) von einem elektrischen Schrittmotor angetrieben wird.

7. Antenne mit langer Brennweite an einem Satelliten nach Anspruch 1, **dadurch gekennzeichnet, dass** das Gelenk (9) zum Verbinden des Ausfahrarms (8) des Reflektors mit der Tragstruktur (3) (10) der Antenne vom Typ mit zwei Drehfreiheitsgraden ist.

8. Antenne mit langer Brennweite an Bord eines Satelliten nach Anspruch 7, **dadurch gekennzeichnet, dass** das Gelenk (9) von zwei elektrischen Schrittmotoren angetrieben wird.

9. Antenne mit langer Brennweite an einem Satelliten nach Anspruch 8, **dadurch gekennzeichnet, dass** in der normalen Gebrauchsposition des Reflektors (5) (siehe Figuren 3 und 4) eine der beiden Drehachsen lotrecht zur Installationsfläche der Antenne (3A) ist.

## Claims

1. A compact, robust and ground-testable long focal length antenna mounted on a satellite, **characterised in that** it comprises a reflector (5), the active face of which, in the stowed position of said antenna (figure 1), is oriented opposite the support structure of said antenna (3), with a rod (6) for connecting said reflector to the deployment arm (8) of said reflector then being directed toward the top of said support structure, with the hinge (7) of said rod with said arm having one degree of rotational freedom, said deployment arm being connected to the carrier structure of said antenna by a hinge (9) with at least one degree of rotational freedom fixed to said structure (3) (10), said arm being positioned between said reflector and said structure in the stowed position of said antenna, said reflector then being applied against said structure.

2. The long focal length antenna on a satellite according to claim 1, **characterised in that** said hinge (7) between said rod (6) for connecting said reflector to said deployment arm (8) of said reflector is driven by a leaf spring.

3. The long focal length antenna on a satellite according to claim 1, **characterised in that** said hinge (7) between said rod (6) for connecting said reflector to said deployment arm (8) of said reflector is driven by an electric stepper motor.

4. The long focal length antenna on a satellite according to claim 1, **characterised in that** said hinge (9) connecting said deployment arm (8) of said reflector to said carrier structure (3) (10) of said antenna is of the type with one degree of rotational freedom.

5. The long focal length antenna on a satellite according to claim 4, **characterised in that** said hinge (9) is driven by a leaf spring.

6. The long focal length antenna on a satellite according to claim 4, **characterised in that** said hinge (9) is driven by an electric stepper motor.

7. The long focal length antenna on a satellite according to claim 1, **characterised in that** said hinge (9) connecting said deployment arm (8) of said reflector to said carrier structure (3) (10) of said antenna is of the type with two degrees of rotational freedom.

8. The long focal length antenna on a satellite according to claim 7, **characterised in that** said hinge (9) is driven by two electric stepper motors.

9. The long focal length antenna on a satellite according to claim 8, **characterised in that**, in the normal position of use of said reflector (5) (see figures 3 and 4), one of the two axes of rotation is perpendicular to the installation face of said antenna (3A).
